# EUROPÄISCHE PATENTSCHRIFT

(11) **EP 1 405 580 B1**
(45) Veröffentlichungstag und Bekanntmachung des Hinweises auf die Patenterteilung: **02.05.2007**
(21) Anmeldenummer: 02022434.1
(22) Anmeldetag: 04.10.2002
(51) Int. Cl.: A47B 3/08

(54) **Tisch mit klappbaren Beinen**
Table with pivotable legs
Table à pieds rabattables

(43) Veröffentlichungstag der Anmeldung: 07.04.2004
(73) Patentinhaber: Sedus Stoll AG, 79761 Waldshut-Tiengen (DE)
(72) Erfinder: Maier, Peter, 79737 Herrischried (DE); Buntru, Kurt, 79780 Stühlingen-Eberfingen (DE)
(74) Vertreter: Lück, Gert

(56) Entgegenhaltungen:
- EP-A- 1 050 240

## Beschreibung

### TECHNISCHES GEBIET

Die Erfindung betrifft das Gebiet der Möbel, insbesondere Tische mit abklappbaren Beinen, wie aus dem Dokument EP 1 050 240 bekannt.

### STAND DER TECHNIK

Es sind unterschiedliche technische Lösungen für Tische bekannt, deren Beine abklappbar sind. Solche Tische sind wichtig insbesondere im kommerziellen Bereich, wo in flexibler Weise Räume möbliert werden müssen. Dabei müssen die Möbel, auch die Tische, einerseits einfach und schnell aufgestellt werden, andererseits müssen sie aber auch einfach wieder abgebaut und auf möglichst kleinem Raum gelagert werden.

Selbstverständlich ist es dabei auch erforderlich, dass die Möbel sowohl im aufgestellten Zustand als auch bei der Lagerung stabil sind, und auch ein ästhetisch ansprechendes Erscheinungsbild haben, aber dennoch nur geringes Gewicht aufweisen und möglichst kostengünstig bei der Herstellung sind. Ferner soll das Aufstellen und Lagern möglichst schnell und einfach auch von Nicht-Fachkräften vorgenommen werden können.

Die bisher bekannten Tische erfüllen diese anspruchsvollen Anforderungen nur unvollkommen, und es ist daher noch immer ein großes Problem, Tische dahingehend zu verbessern, dass sie den Anforderungen möglichst weitgehend gerecht werden.

### DARSTELLUNG DER ERFINDUNG

Es ist daher die Aufgabe der Erfindung, einen Tisch mit abklappbaren Beinen dahingehend zu verbessern, dass einerseits die Beine einfach abklappbar und aufstellbar sind, und der Tisch im aufgestellten Zustand ein ästhetisch ansprechendes Erscheinungsbild abgibt und im gelagerten Zustand nur wenig Raum einnimmt, dass aber andererseits der Herstellungsaufwand und damit die Produktionskosten möglichst klein sind.

Diese Aufgabe wird durch die Merkmale des Anspruchs 1 und der Unteransprüche gelöst.

Der Kern der Erfindung ist die Idee, die Gelenkverbindung des Beinrohres mit dem Gelenksockel durch einen T-Bolzen herzustellen, der mit seinem Querstück unter Federkraft schwenkbar im Gelenksockel gelagert ist, und der an seinem unteren Schaft mit einem Gewindering verschraubt ist, auf dessen Außengewinde mit größerer Ganghöhe das Beinrohr mittels eines darin befestigten Beineinsatzes durch Drehbewegung in Längsrichtung bewegbar ist.

Dadurch kann das Beinrohr durch Drehen im Gegenuhrzeigersinn aus seinem Eingriff in den Gelenksockel gelöst und abgeklappt werden, und im aufgestellten Zustand durch Drehen im Uhrzeigersinn fest am Gelenksockel fixiert werden.

Besonders vorteilhaft ist es dabei, dass einerseits zwischen dem Gewindering und dem Beineinsatz eine Feder vorgesehen ist, die im gelösten Zustand das Beinrohr vom Gelenksockel wegdrückt, und andererseits dort, wo das Ende des abgeklappten Beines unter der Tischplatte zu liegen kommt, ein Arretiersattel mit einer Ausnehmung vorgesehen ist, in welche die Nase eines am Ende des Beinrohres angebrachten Arretierkörpers durch die Federkraft hineingedrückt wird. Dadurch rastet ein Bein nach dem Abklappen in den Arretiersattel ein und bleibt beim Lagern stabil versorgt unter der Tischplatte.

### KURZE BESCHREIBUNG DER ZEICHNUNGEN

Nachstehend wird die Erfindung anhand eines in Zeichnungen dargestellten Ausführungsbeispiels näher erläutert. Dabei zeigt:
- Fig.1: einen Tisch von unten mit abgeklappten und an ihren Enden arretierten Beinen,
- Fig.2: die Darstellung aus Fig.1 in Seitenansicht,
- Fig.3: einen Schnitt durch die erfindungsgemäße Gelenkverbindung zwischen Gelenksockel und Beinrohr, wobei das Beinrohr vom Gelenksockel gelöst und damit abklappbar ist,
- Fig.4: die Darstellung aus Fig.3 mit am Gelenksockel fixiertem Beinrohr,
- Fig.5: oben eine Darstellung von Gelenksockel und Beinrohr im abgeklappten Zustand, und unten eine vergrößerte Darstellung des Bereiches, der oben mit "A" bezeichnet ist,
- Fig.6: eine perspektivische Darstellung des T-Bolzens, und
- Fig.7: oben eine Darstellung des Arretiersattels an der Tisch-Unterseite mit eingerastetem Arretierkörper des Beineinsatzes, und unten eine vergrößerte Darstellung des Bereiches, der oben mit "A" bezeichnet ist.

### WEGE ZUR AUSFÜHRUNG DER ERFINDUNG

In Fig. 1 ist eine Tischplatte 1 in Ansicht von unten dargestellt. An ihren Ecken sind Tischknoten 2 vorgesehen, in denen einerseits die Traversen 18 befestigt sind, und an denen andererseits die Gelenksockel 3 befestigt sind. Die Traversen 18 sind mit den Tischknoten 2 verklebt. Mittels der Schrauben 19 ist die Tischplatte 1 an den Traversen 18 und den Tischknoten 2 befestigt. Die Beinrohre 4 sind abgeklappt und in den in diesem Bild nicht gezeigten Arretiersätteln 7 eingerastet

In Fig.2 ist die Tischplatte 1 dargestellt, an deren Unterseite die Tischknoten 2 befestigt sind, welche einerseits die Traversen 18 halten und andererseits die Gelenksockel 3. In den Gelenksockeln 3 sind dieBeinrohre 4 abgeklappt, wobei die Verbindung zwischen Gelenksockel 3 und Beinrohr 4 über den T-Bolzen 8 hergestellt wird.

In Fig.3 ist die Gelenkverbindung des Beinrohres 4 mit dem Gelenksockel 3 über den T-Bolzen 8 dargestellt, wobei das Beinrohr 4 vom Gelenksockel 3 abgelöst ist.

Der Gelenksockel 3 ist am Tischknoten 2 befestigt. Der T-Bolzen 8 ist mit seinem Querstück 23 im Gelenksockel 3 schwenkbar gelagert. Dabei wird eine Schwenkbewegung durch die Ausnehmung 11 im Gelenksockel 3 ermöglicht. Die Lagerung des Querstückes 23 wird bewirkt durch den Druck des Bremseinsatzes 9, der unter der Kraft der Sockelfeder 10 steht. Am gelenkseitigen Ende des Gelenksockels 3 ist ein Ring eingesetzt, der aus Polyamid (PA) besteht, und beim Übereinanderlagern der Tische mit abgeklappten Beinen als Stapelschutz 12 wirkt.

Im Beinrohr 4 ist ein Beineinsatz 14 befestigt, beispielsweise eingeklebt. Dieser weist ein Innengewinde auf, in welches mit seinem Außengewinde der Gewindering 13 eingeschraubt ist. In dessen Innengewinde ist der T-Bolzen 8 eingeschraubt.

In der Darstellung ist das Beinrohr 4 vom Gelenksockel 3 gelöst, das heißt, das Innengewinde des Beineinsatzes 14 greift in diesem Zustand nicht in das Außengewinde des Gewinderinges 13 ein, und der Beineinsatz 14 und mit ihm das Beinrohr 4 können sich in Längsrichtung frei bewgen. Damit jedoch das Beinrohr 4 nicht vom T-Bolzen 8 herunterfallen kann, ist der Haltering 17 vorgesehen.

Die Beinfeder 15, die über die Anschlagscheibe 16 auf den Gewindering 13 wirkt, bewirkt einerseits, dass das Beinrohr 4 vom Gelenksockel 3 weggedrückt wird, sodass das Beinrohr 4 problemlos über die Ausnehmung 11 abgeklappt werden kann. Andererseits bewirkt die Beinfeder 15 aber auch, dass das Beinrohr 4 mit seinem unteren Ende in den Arretiersattel 7 eingedrückt wird.

Um nun das Beinrohr 4 an dem Gelenksockel 3 zu fixieren, wird das Beinrohr 4 gegen die Kraft der Feder 15 gedrückt und im Uhrzeigersinn gedreht, sodass das Innengewinde des Beineinsatzes 14 in das Außengewinde des Gewinderinges 13 eingreift, und das Beinrohr 4 auf den Gelenksockel 3 zu bewegt wird.

Diese Situation ist in Fig.4 dargestellt. Hier ist der Beineinsatz 14, und mit ihm das Beinrohr 4, durch Hochschrauben seines Innengewindes auf dem Außengewinde des Gewinderinges 13 in Anlage mit dem Gelenksockel 3 gebracht. Der Stapelschutz 12 wird in einer Ausnehmung des Beineinsatzes 14 aufgenommen.

In Fig.5 sind oben wieder die schon aus Figuren 3 und 4 bekannten Teile dargestellt. Zusätzlich ist eine Bohrung 20 dargestellt, die eine Schraube aufnimmt, mittels welcher der Tischknoten 2 an der Tischplatte 1 befestigt wird. Unten ist der oben mit "A" bezeichnete Bereich in Vergrößerung dargestellt. Dabei ist zu bemerken, dass das Außengewinde 21 des Gewinderinges 13 eine größere Ganghöhe hat als das Innengewinde des Gewinderinges 13, bzw. des korrespondierenden Gewindes 25 auf dem T-Bolzen. Dadurch wird erreicht, dass der Gewindering 13 zwar fest auf dem T-Bolzen 8 sitzt, beim Hochschrauben des Beineinsatzes 14 auf dem Außengewinde 21 des Gewinderinges 13 jedoch nur wenige Umdrehungen nötig sind.

Der in Fig.6 dargestellte T-Bolzen 8 weist am Kopf das Querstück 23 auf, das auf dem oberen Schaft 24 sitzt, ferner das schon beschriebene Gewinde 25 und den unteren Schaft 26. Die Nut 27 dient zur Aufnahme des Halteringes 17, dessen Funktion in Zusammenhang mit Fig.3 beschrieben wurde.

In Fig.7 ist die Tischplatte 1 dargestellt, auf welcher der Arretiersattel 7 festgeschraubt ist. Die in dem Bild nicht gezeigte Schraube wird in die Bohrung 28 eingedreht. In dem Beinrohr 4 ist ein Arretierkörper 5 befestigt, beispielsweise durch Kleben, der eine Nase aufweist, die in eine korrespondierende Ausnehmung am Arretiersattel 7 eingreift. Durch die Kraft der im Zusammenhang mit Fig.3 beschriebenen Beinfeder 15 wird die Nase des Arretierkörpers 5 in die Ausnehmung des Arretiersattels 7 eingedrückt, sodass die Nase beim Einklappen des Beinrohrs 4 automatisch einrastet.

### Bezeichnungsliste

- 1: Tischplatte
- 2: Tischknoten
- 3: Gelenksockel
- 4: Beinrohr
- 5: Arretierkörper
- 6: Gleiterschraube
- 7: Arretiersattel
- 8: T-Bolzen
- 9: Bremseinsatz
- 10: Sockelfeder
- 11: Ausnehmung
- 12: Stapelschutz
- 13: Gewindering
- 14: Beineinsatz
- 15: Beinfeder
- 16: Anschlagscheibe
- 17: Haltering
- 18: Traverse
- 19: Schrauben
- 20: Bohrung
- 21: Außengewinde des Gewinderinges 13
- 22: Innengewinde des Gewinderinges 13
- 23: Querstück
- 24: oberer Schaft
- 25: Gewinde auf dem T-Bolzen 8
- 26: unterer Schaft
- 27: Nut
- 28: Bohrung

## Patentansprüche

1. Tisch mit abklappbaren Beinen, bei welchem rohrförmige Beine (4) vorgesehen sind, die gelenkig mit an der Unterseite der Tischplatte (1) befestigten Gelenksockeln (3) verbunden sind, **dadurch gekennzeichnet, dass** für die gelenkige Verbindung des Beinrohres (4) mit dem Gelenksockel (3) ein T-Bolzen (8) vorgesehen ist, der mittels eines unter dem Druck einer Feder (10) stehenden Bremseinsatzes (9) mit seinem Querstück (23) in einem Lager des Gelenksockels (3) gehalten wird, und der mit seinem unteren Schaft (26) über ein Gewinde (25) mit einem Gewindering (13) verschraubt ist, auf dessen Außengewinde (21) das Beinrohr (4) mittels eines darin befestigten Beineinsatzes (14) durch Drehbewegung in Längsrichtung bewegbar ist.

2. Tisch nach Anspruch 1, **dadurch gekennzeichnet, dass** der Gelenksockel (3) im Schwenkbereich des T-Bolzens (8) eine Ausnehmung (11) aufweist, in welche der T-Bolzen (8) beim Abklappen des Beinrohres (4) eintritt, und durch welche das Querstück (23) des T-Bolzens (8) in das Lager im Gelenksockel (3) eingesetzt werden kann.

3. Tisch nach Anspruch 1, **dadurch gekennzeichnet, dass** zwischen dem Gewindering (13) und dem Beineinsatz (14) eine Feder (15) vorgesehen ist, und das untere Ende des Beinrohres (4) einen Arretierkörper (5) aufweist, der im abgeklappten Zustand des Beinrohres (4) mit einer Nase in die Ausnehmung eines Arretiersattels (7) eingreift, wobei die Beinfeder (15) die Nase des Arretierkörpers (5) in die Ausnehmung des Arretiersattels (7) hineindrückt.

4. Tisch nach Anspruch 3, **dadurch gekennzeichnet, dass** in dem Arretierkörper (5) eine Gleiterschraube (6) vorgesehen ist.

5. Tisch nach Anspruch 1, **dadurch gekennzeichnet, dass** am gelenkseitigen Ende des Gelenksockels (3) ein als Stapelschutz (12) wirkender Ring eingesetzt ist, der beim Festschrauben des Beinrohres (4) in einer Ausnehmung des Beineinsatzes (14) aufgenommen wird.

6. Tisch nach Anspruch 1, **dadurch gekennzeichnet, dass** der Gewindering (13) mit einem Innengewinde (22) kleinerer Ganghöhe auf dem Gewinde (25) des T-Bolzens (8) aufgeschraubt ist, und das Außengewinde (21) des Gewinderinges (13), Ober welches der Beineinsatz (14) bewegbar ist, eine größere Ganghöhe aufweist.

7. Tisch nach Anspruch 6, **dadurch gekennzeichnet, dass** das Innengewinde (22) ein M10-Gewinde, und das Außengewinde (21) ein M24-Gewinde ist.

8. Tisch nach Anspruch 1, **dadurch gekennzeichnet, dass** der Bremseinsatz (9) aus Kunststoff, vorzugsweise PA6, und der Beineinsatz (14) aus Aluminium-Druckguss bestehen.

## Claims

1. Table with fold-away legs, the table being provided with tubular legs (4) which are connected in an articulated manner to articulation sockets (3) fastened on the underside of the table top (1), **characterized in that** provided for the articulated connection between the tubular leg (4) and the articulation socket (3) is a T-bolt (8) which has its crosspiece (23) retained in a bearing of the articulation socket (3) by means of a braking insert (9), subjected to the pressure of a spring (10), and which has its lower shank (26) screwed, via a thread (25), to a threaded ring (13), on the external thread (21) of which the tubular leg (4) can be moved by rotation in the longitudinal direction by means of a leg insert (14) fastened therein.

2. Table according to Claim 1, **characterized in that**, in the pivoting region of the T-bolt (8), the articulation socket (3) has a recess (11) into which the T-bolt (8) enters when the tubular leg (4) is folded away, and by way of which the crosspiece (23) of the T-bolt (8) can be inserted into the bearing in the articulation socket (3).

3. Table according to Claim 1, **characterized in that** a spring (15) is provided between the threaded ring (13) and the leg insert (14), and the bottom end of the tubular leg (4) has an arresting body (5) which, in the folded-away state of the tubular leg (4), engages, by way of a nose, in the recess of an arresting saddle (7), the leg spring (15) forcing the nose of the arresting body (5) into the recess of the arresting saddle (7).

4. Table according to Claim 3, **characterized in that** a sliding screw (6) is provided in the arresting body (5).

5. Table according to Claim 1, **characterized in that** inserted at the articulation end of the articulation socket (3) is a ring which acts as a stacking guard (12) and is accommodated in a recess of the leg insert (14) when the tubular leg (4) is screw-connected.

6. Table according to Claim 1, **characterized in that** the threaded ring (13) is screwed onto the thread (25) of the upper T-bolt (8) by way of an internal thread (22) of relatively small pitch, and the external thread (21) of the threaded ring (13), via which the leg insert (14) can be moved, has a relatively large pitch.

7. Table according to Claim 6, **characterized in that** the internal thread (22) is an M10 thread and the external thread (21) is an M24 thread.

8. Table according to Claim 1, **characterized in that** the braking insert (9) consists of plastic, preferably PA6, and the leg insert (14) is an aluminium diecasting.

## Revendications

1. Table à pieds repliables, dans laquelle on prévoit des pieds tubulaires (4) qui sont reliés en articulation avec des supports à rotules (3) fixés au côté inférieur du dessus de table (1), **caractérisée en ce que**, pour la liaison articulée du pied tubulaire (4) au support à rotule (3), on prévoit un boulon en T (8) qui est maintenu, au moyen d'une pièce rapportée (9) faisant office de frein soumise à la pression d'un ressort (10), avec sa partie transversale (23) dans un palier du support à rotule (3), et qui est fixé, avec sa tige intérieure (26), via un filet de vis (25), à une bague filetée (13) sur le filet de vis externe (21) de laquelle le pied tubulaire (4) peut être déplacé en direction longitudinale via un mouvement de rotation au moyen d'une pièce rapportée (14) faisant office de pied qui y est fixée.

2. Table selon la revendication 1, **caractérisée en ce que** le support à rotule (3) présente, dans la zone de pivotement du boulon en T (8), un évidement (11) dans lequel pénètre le boulon en T (8) lors du rabattement du pied tubulaire (4), et à travers lequel la partie transversale (23) du boulon en T (8) peut venir s'insérer dans le palier dans le support à rotule (3).

3. Table selon la revendication 1, **caractérisée en ce que**, entre la bague filetée (13) et la pièce rapportée (14) faisant office de pied, on prévoit un ressort (15), et l'extrémité inférieure du pied tubulaire (4) présente un corps d'arrêt (5) qui, à l'état replié du pied tubulaire (4), vient s'engrener avec un nez dans l'évidement d'un boîtier d'arrêt (7), le ressort de pied (15) exerçant une pression sur le nez du corps d'arrêt (5) pour le faire pénétrer dans l'évidement du boîtier d'arrêt (7).

4. Table selon la revendication 3, **caractérisée en ce que**, dans le corps d'arrêt (5), on prévoit une vis coulissante (6).

5. Table selon la revendication 1, **caractérisée en ce que**, à l'extrémité du support à rotule (3), côté articulation, on met en oeuvre une bague procurant une protection (12) à l'état empilé, qui vient s'insérer, lors du vissage du pied tubulaire (4), dans un évidement de la pièce rapportée (14) faisant office de pied.

6. Table selon la revendication 1, **caractérisée en ce que** la bague filetée (13) est vissée avec un filet de vis interne (22) de pas inférieur sur le filet de vis (25) du boulon en T (8), le filet de vis externe (21) de la bague filetée (13), par lequel la pièce rapportée (14) faisant office de pied est mobile, présentant un pas de vis supérieur.

7. Table selon la revendication 6, **caractérisée en ce que** le filet de vis interne (22) est un filet de vis M10 et le filet de vis externe (21) est un filet de vis M24.

8. Table selon la revendication 1, **caractérisé en ce que** la pièce rapportée (9) faisant office de frein est constituée d'une matière synthétique, de préférence de PA6 et la pièce rapportée (14) faisant office de pied est constituée d'une pièce aluminium moulée par pression.
